# EUROPÄISCHE PATENTSCHRIFT

(11) **EP 0 825 147 B1**
(45) Veröffentlichungstag und Bekanntmachung des Hinweises auf die Patenterteilung: **28.08.2002**
(21) Anmeldenummer: 97112004.3
(22) Anmeldetag: 15.07.1997
(51) Int. Cl.: B66D 1/06

(54) **Sicherheitskurbel**
Safety crank
Manivelle de sécurité

(30) Priorität: 20.08.1996 DE 19633432
(43) Veröffentlichungstag der Anmeldung: 25.02.1998
(73) Patentinhaber: Gebr. Wittler GmbH & Co. KG, 33607 Bielefeld (DE)
(72) Erfinder: Wolschendorf, Holger, 33689 Bielefeld (DE)
(74) Vertreter: Stracke, Alexander, Dipl.-Ing.

(56) Entgegenhaltungen:
- DE-U- 29 500 936
- FR-A- 1 091 122

## Beschreibung

Die vorliegende Erfindung betrifft eine Sicherheitskurbel gemäß dem Oberbegriff des Anspruches 1. Eine derartige Sicherheitskurbel ist aus FR-A-1 091 122 bekannt.

Eine andere Sicherheitskurbel ist aus DE-A 195 24 272 bekannt. Diese ist jedoch von ihrem Aufbau her recht kompliziert und besteht dabei aus einer Vielzahl von Einzelteilen, die z.T. in aufwendigen Fertigungsverfahren herstellbar sind. Hierdurch ergeben sich erhebliche Herstellungskosten, die vor allem auch deshalb als besonders nachteilig anzusehen sind, weil solche Sicherheitskurbeln in relativ hohen Stückzahlen gefertigt werden.

Darüber hinaus ist die Störanfälligkeit, insbesondere aufgrund der vielen vorhandenen Einzelteile recht hoch, mit der Folge einer die Betriebskosten erhöhenden Verkürzung der Standzeit.

Neben diesen kostenmäßigen Nachteilen treten auch bei Nichteingriff der Bremseinrichtung konstruktionsbedingt Reibungskräfte zwischen der Gehäusewandung und den Bremsbacken auf, die die Bedienung dieser Sicherheitskurbel erschweren.

Der vorliegenden Erfindung liegt daher die Aufgabe zugrunde, eine Sicherheitskurbel der gattungsgemäßen Art so zu gestalten, daß sie sowohl kostengünstiger herstellund betreibbar ist, als auch eine bessere Bedienbarkeit erlaubt.

Diese Aufgabe wird durch eine Sicherheitskurbel gelöst, die die Merkmale des Anspruches 1 aufweist.

Der Wälzkörper, der vorzugsweise als Druckrolle ausgebildet ist, führt für den Fall eines ungewollten plötzlichen Absinkens der Last im Zusammenspiel mit der im Berührungsbereich als Kurvenscheibe ausgebildeten Nabe zu deren sofortigen Verklemmung, wobei praktisch kein ungebremster Rücklauf, auch nicht über eine kurze Strecke erfolgt. Gegenüber den bekannten Sicherheitskurbeln tritt die Bremswirkung somit erheblich eher ein.

Als weitere Vorteile der Erfindung sind hervorzuheben, daß durch das Fehlen von Bremsbacken keine einen dauerhaften Betrieb der Sicherheitskurbel beeinträchtigende Reibungswärme erzeugt wird.

Auch ist hierdurch ein leichtes Absenken der anhängenden Last gegeben, was inbesondere bei einem langen Absenkweg von Vorteil ist.

Das bei den bislang eingesetzten Bremsbacken übliche Schleifen der Bremsbacken an der Gehäusewandung entfällt bei dieser neuen Sicherheitskurbel, so daß keine entsprechenden Reibungskräfte überwunden werden müssen, wodurch beim Anheben einer Last eine leichtere Bedienung gegeben ist.

Der Wälzkörper wird in einer bezüglich seiner Wirkung optimalen Stellung gehalten, so daß durch die verhinderte Rücklaufmöglichkeit die Klemmung und damit eine Bremsung der Nabe im Bedarfsfall sofort erfolgt.

Nach einem weiteren Gedanken ist vorgesehen, daß beidseitig des Mitnehmers jeweils ein Wälzkörper angeordnet ist, die Sicherheitskurbel also insoweit spiegelsymmetrisch ausgebildet ist.

Hierdurch ist die Sicherheitskurbel für einen Links-Rechts-Betrieb geeignet. Überdies erfolgt eine sofortige Bremsung auch bei einem plötzlichen Lastrichtungswechsel, wie dies bei einem Umschlagen der angehängten Last gegeben ist.

Des weiteren ist vorgesehen, daß auf der den Wälzkörpern gegenüberliegenden Seite in die Nabe Gleitstücke, beispielsweise Gleitrollen eingelassen sind, die sich in der Nabe frei drehen können und sich an der Gehäusewandung abstützen.

Um eine gleichmäßige Druckverteilung auf die Wälzkörper einerseits und die Gleitrollen andererseits zu erreichen, sind die Gleitrollen, von denen vorzugsweise drei vorgesehen sind, in gleichem Winkelabstand zueinander angeordnet, so daß je nach Drehrichtung des Antriebsteiles immer zwei Gleitrollen zusammen mit einem Wälzkörper entsprechend belastet sind.

Weitere vorteilhafte Ausgestaltungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: einen Teilquerschnitt durch eine erfindungsgemäße Sicherheitskurbel,
- Figur 2: eine Draufsicht auf einen Teil der Sicherheitskurbel.

In den Figuren ist eine Sicherheitskurbel dargestellt, die ein zylinderförmiges Gehäuse 1 aufweist, das über eine angeformte Lasche 2 bauseitig festsetzbar ist.

In dem Gehäuse 1 ist eine Nabe 5 gelagert, die eine Bohrung 13 aufweist, in die eine nichtdargestellte Abtriebswelle formschlüssig einsteckbar ist.

Auf der Nabe 5 ist in Form eine Kurbelarmes 3 ein Antriebsteil geführt, in dem ein Mitnehmer 4 befestigt ist, der in das Innere des Gehäuses 1 ragt. Mittels eines Sicherungsringes 12 ist der Kurbelarm 3 auf der Nabe 5 gesichert.

Zu beiden Seiten des Mitnehmers 4 sind in dem Gehäuse 1, und zwar zwischen der Nabe 5 und der Gehäusewandung jeweils ein Wälzkörper in Form einer Druckrolle 7,7a angeordnet, wozu die Nabe 5 in diesem Bereich entsprechend ausgenommen ist.

Dieser Berührungsbereich der Nabe 5 mit den Druckrollen 7,7a ist spiegelsymmetrisch als Kurvenscheibe 6 ausgebildet, deren geringster Abstand zur Wandung des Gehäuses 1 kleiner und deren größter Abstand gleich oder geringfügig größer als der Durchmesser der Druckrollen 7,7a ist.

Jede dieser Druckrollen 7,7a ist mittels einer Druckfeder 8 an die Kurvenscheibe 6 gedrückt, wobei jede Druckfeder 8 in einer in der Nabe 5 vorgesehenen Aufnahme 9 einliegt und sich dort stirnseitig abstützt.

Auf der den Druckrollen 7,7a gegenüber liegenden Seite sind in der Nabe 5 Gleitrollen 10 drehbar gelagert, wozu der Nabe 5 angepaßte Ausnehmungen 14 vorgesehen sind und wobei die Gleitrollen 10 an der Wandung des Gehäuses 1, die durch eine eingepreßte Buchse 11 gebildet wird, anliegen.

Anstelle der Gleitrollen 10 können auch ein oder mehrere aus einem geeigneten Material mit niedrigem Reibungskoeffizienten bestehende Gleitstücke vorgesehen sein, die in der Nabe 5 ein- und an der Wandung des Gehäuses 1 anliegen und im Bremsfalls für eine Abstützung der Nabe 5 sorgen.

Im vorliegenden Ausführungsbeispiel sind drei Gleitrollen 10 vorgesehen, die in gleichem Winkelabstand, vorzugsweis unter einem Winkel von 60°, zueinander stehen.

Die Sicherheitskurbel in dem gezeigten Beispiel ist sowohl für eine Rechts- als auch für eine Linksbedienung geeignet. Dabei wird bei Betätigung des Kurbelarmes 3 der angeschlossene Mitnehmer 4, je nach Drehrichtung, entweder gegen die die Druckrolle 7 oder gegen die Druckrolle 7a gedrückt, wobei die zugeordnete Druckfeder 8 in die Aufnahme 9 gepreßt wird, so daß die Druckrolle 7,7a an der Nabe anliegt und diese und mit ihr die eingesteckte Abtriebswelle dreht.

Bei einer notwendigen Bremsung, bei der der Mitnehmer 4 außer Eingriff ist und die Nabe 5 aufgrund der an der Abtriebswelle hängenden Last zurücktreten, dreht sich die Kurvenscheibe 6 unter Festklemmung im Sinne eines Verkeilens gegen die andere Druckrolle 7, wodurch die Nabe 5 gebremst wird.

Zum Lösen der Nabe 5 bzw. der Bremswirkung wird der Kurbelarm 3 entgegengesetzt gedreht, wobei der Mitnehmer mittelbar, wie im vorliegenden Ausführungsbeispiel, oder unmittelbar an der Nabe anliegt.

Anstelle zweier Druckrollen 7,7a, die eine Rechts-Links-Betätigung der Sicherheitskurbel ermöglichen, kann auch lediglich eine Druckrolle 7 oder 7a vorgesehen sein, so daß ein Betätigen lediglich in einer Richtung möglich ist.

In diesem Fall liegt, wie bereits erwähnt, bei Betätigung des Kurbelarmes 3 der Mitnehmer 4 unmittelbar an der Nabe an, während die Druckrolle 7 oder 7a auf die andere Seite des Mitnehmers 4 angedrückt wird.

### Bezugszeichenliste

- 1: Gehäuse
- 2: Lasche
- 3: Kurbelarm
- 4: Mitnehmer
- 5: Nabe
- 6: Kurvenscheibe
- 7: Druckrolle
- 7a: Druckrolle
- 8: Druckfeder
- 9: Aufnahme
- 10: Gleitrolle
- 11: Buchse
- 12: Sicherungsring
- 13: Bohrung
- 14: Ausnehmung

## Patentansprüche

1. Sicherheitskurbel mit einem bauseitig verdrehsicher festlegbaren Gehäuse (1) und einer darin angeordneten, mit einer Abtriebswelle verbundenen und einem Antriebsteil über einen Mitnehmer (4) in Wirkverbindung stehenden Nabe (5), die mittels einer Bremseinrichtung gegenüber dem Gehäuse (1) festsetzbar ist, wobei zwischen der Nabe (5) und der Gehäusewandung mindestens ein Wälzkörper vorgesehen ist, an dem sich der Mitnehmer (4) bei Betätigung des Antriebsteiles abstützt, wobei die Nabe (5) im Berührungsbereich mit dem jeweiligen Walzkörper als Kurvenscheibe (6) ausgebildet ist und wobei der geringste Abstand der Kurvenscheibe (6) zur Gehäusewandung kleiner und ihr größter Abstand gleich oder geringfügig größer als der Durchmesser des Wälzkörpers ist, **dadurch gekennzeichnet, daß** jeder Wälzkörper federbelastet an der Kurvenscheibe (6) anliegt und daß in der Nabe (5) Gleitstücke (10) angeordnet sind, die an der Wandung des Gehäuses anliegen.

## Claims

1. A safety crank comprising a housing (1), which is fixable at the building-side to be secure against rotation, and a hub (5), which is arranged therein, connected with a driven shaft and disposed in operative connection with a drive shaft by way of an entrainer (4) and which is fixable relative to the housing (1) by means of a brake device, wherein provided between the hub (5) and the housing wall is at least one roller body at which the entrainer (4) is supported on actuation of the drive shaft, wherein the hub (5) is formed as a cam disc (6) in the region of contact with the respective roller body and wherein the smallest spacing of the cam disc (6) from the housing wall is smaller and its largest spacing equal to or slightly greater than the diameter of the roller body, **characterised in that** each roller body bears in spring-loaded manner against the cam disc (6) and that slide members (10), which bear against the wall of the housing, are arranged in the hub (5).

## Revendications

1. Manivelle de sécurité comprenant un boîtier (1) susceptible d'être monté en étant bloqué en rotation, du côté de la construction, et un moyeu (5) logé à l'intérieur du boîtier, relié à un arbre mené et agissant conjointement à un élément d'entraînement, par l'intermédiaire d'un toc d'entraînement (4), moyeu qui est susceptible d'être fixé par rapport au boîtier (1) au moyen d'un dispositif de freinage, au moins un organe de roulement étant prévu entre le moyeu (5) et la paroi du boîtier, organe sur lequel s'appuie le toc d'entraînement (4) lorsqu'est actionné l'élément d'entraînement, le moyeu (5), dans la zone de contact avec l'organe de roulement associé, étant conformé en disque à came (6) et le plus petit écart entre le disque à came (6) et la paroi de boîtier étant inférieur au diamètre de l'organe de roulement et son plus grand écart étant égal ou légèrement supérieur au diamètre de l'organe de roulement, **caractérisée en ce que** chaque organe de roulement s'appuie, en étant sollicité par un ressort, sur le disque à came (6), et **en ce que** sont montés, dans le moyeu (5), des coulisseaux (10) qui reposent contre la paroi du boîtier.
